# EUROPÄISCHE PATENTSCHRIFT

(11) **EP 1 605 097 B1**
(45) Veröffentlichungstag und Bekanntmachung des Hinweises auf die Patenterteilung: **19.08.2009**
(21) Anmeldenummer: 05011819.9
(22) Anmeldetag: 01.06.2005
(51) Int. Cl.: D21F 3/02

(54) **Vorrichtung zum Bilden eines Langspalts**
Device for forming an extended nip
Dispositif pour la formation d'une zone de pressage prolongée

(30) Priorität: 11.06.2004 DE 102004028480
(43) Veröffentlichungstag der Anmeldung: 14.12.2005
(73) Patentinhaber: Andritz Küsters GmbH, 47805 Krefeld (DE)
(72) Erfinder: Mark, Wolfgang, 40668 Meerbusch (DE); Gross, Ralf, 47918 Tönisvorst (DE); Höhne, Axel, 47447 Moers (DE)
(74) Vertreter: Sparing Röhl Henseler Patentanwälte European Patent Attorneys

(56) Entgegenhaltungen:
- WO-A-20/04035916
- DE-A1- 3 242 721

## Beschreibung

Die Erfindung betrifft eine Vorrichtung zum Bilden eines Langspalts zwischen einer Gegenwalze und einer Schuhwalze zum Behandeln einer Warenbahn nach dem Oberbegriff des Anspruchs 1.

Derartige Vorrichtungen mit einer eine Druckpartie aufweisenden Schuhwalze sind zum Behandeln einer Warenbahn, insbesondere zum Entwässern und/oder Kalandrieren einer Papierbahn, bekannt. Die Gestellteile, die die Walzen aufnehmen, ruhen nur im unbelasteten Zustand und bei verhältnismäßig kleiner Anpreßkraft aufeinander. Für hohe Anpreßkräfte muß die Verbindung der Gestellteile so ausgelegt sein, daß sie die in Niprichtung wirkenden Kräfte als Zugkraft aufnehmen kann.

Aus DE 32 42 721 C2 ist eine Naßpresse zum Entwässern einer laufenden Faserbahn bekannt, bei der die Walzen in zwei rahmenartigen Gestellen abgestützt sind. Eines der Gestelle ruht auf einer Fundamentplatte. Das andere Gestell ist dagegen, um das Einführen der Filze zu erleichtern, unterteilt in ein oberes Gestellteil und in ein unteres Gestellteil. An der Trennstelle zwischen den beiden Gestellteilen sind entfernbare Zwischenstücke vorgesehen, die mittels Schrauben am unteren Gestellteil befestigt sind. Bei hoher Anpreßkraft heben die am oberen Gestellteil angreifenden Reaktionskräfte dieses Gestellteil um eine kleine Strecke von den Zwischenstücken ab. Damit die beiden Gestellteile auch im belasteten Zustand der Naßpresse sicher miteinander verbunden sind, ist folgendes vorgesehen. Mit dem unteren Gestellteil sind mehrere Zugelemente in Form von Laschen mit Hilfe von Gelenken verbunden. Jede der Laschen hat an ihrem anderen Ende ein Langloch. Durch die Langlöcher mehrerer in einer Reihe liegender Laschen kann jeweils ein Steckbolzen eingesetzt werden, der zugleich in einer Bohrung des oberen Gestellteils ruht. Die Laschen begrenzen die Strecke, um welche das obere Gestellteil im belasteten Zustand von den Zwischenstücken abgehoben wird. Zugleich übertragen sie die aus der Anpreßkraft resultierenden Reaktionskräfte vom oberen auf das untere Gestellteil. Nachteilig hierbei ist, daß die Verbindung das Anheben des oberen Gestellteils nur begrenzt und nicht verhindert.

Aufgabe der vorliegenden Erfindung ist es daher, eine Vorrichtung zum Bilden eines Langspalts zwischen einer Gegenwalze und einer Schuhwalze zum Behandeln einer Warenbahn zu schaffen, die eine einfache Verbindung der Lagergehäuse der Walzen erlaubt.

Diese Aufgabe wird gemäß dem kennzeichnenden Teil des Anspruchs 1 gelöst.

Hierdurch wird eine Vorrichtung zum Bilden eines Langspalts zwischen einer Gegenwalze und einer Schuhwalze zum Behandeln einer Warenbahn geschaffen, die eine Konsolenverriegelung erlaubt. Verbindungslaschen sind in einer Nut einer Konsole verfahrbar angeordnet. Mittels Befestigungselementen wird eine Verbindung zwischen den Konsolen hergestellt, wobei die Laschen Kraftangriffsflächen aufweisen, die mit diesen Befestigungselementen in einer Verriegelungsposition in Kontakt stehen. Zum Lösen der Verbindung brauchen jeweils nur die Befestigungselemente einer Konsole herausgezogen und die Verbindungslaschen zurückgefahren werden. Die Befestigungselemente der jeweils anderen Konsole können dabei einen Anschlag für diese Rückfahrbewegung bilden.

Weitere Ausgestaltungen der Erfindung sind der nachfolgenden Beschreibung und den Unteransprüchen zu entnehmen.

Die Erfindung wird nachstehend anhand des in den beigefügten Abbildungen dargestellten Ausführungsbeispiels näher erläutert.
Fig. 1 zeigt teilweise geschnitten eine Seitenansicht einer Vorrichtung zum Bilden eines Langspalts zwischen einer Gegenwalze und einer Schuhwalze zum Behandeln einer Warenbahn.
Fig. 2A und 2B zeigen Teilquerschnitte nach A - A in Fig. 1 in einer Verriegelungsposition und einer Entriegelungsposition,
Fig. 3 zeigt eine Draufsicht einer Konsole.

Die Erfindung betrifft eine Vorrichtung zum Bilden eines Langspalts zwischen einer Gegenwalze 1 und einer Schuhwalze 2 zum Behandeln einer Warenbahn, insbesondere einer Papierbahn. Die Gegenwalze 1 und die Schuhwalze 2 besitzen Walzenachsen 3 und 4, die in einer Belastungsebene E liegen.

Die Gegenwalze 1 hat einen drehbaren Walzenmantel mit endseitig daran befestigten Lagerzapfen 5, wobei jeder Lagerzapfen 5 über eine Walzenendbaugruppe 6 eines Lagers in einer ersten Konsole 7 abgestützt ist. Die Schuhwalze 2 besitzt einen schlauchförmigen, flexiblen Preßmantel, der an zwei drehbaren Manteltragscheiben 30 befestigt ist. Jede Manteltragscheibe 30 ruht auf einem stationären Lagerzapfen 8. Jeder Lagerzapfen 8 ist über ein Lager 9 in einer zweiten Konsole 10 abgestützt. Eine der Konsolen 7, 10 ist an einem Ständer 11 befestigt. Welche der Konsolen 7, 10 am Ständer 11 befestigt ist, richtet sich danach, welche der übereinander angeordneten Walzen 1, 2 unten angeordnet ist. Beide Walzen 1, 2 sind hierfür geeignet. Gemäß dem dargestellten Ausführungsbeispiel ist die Gegenwalze 1 unten angeordnet und danach die erste Konsole 7 am Ständer 11 befestigt.

Die Konsolen 7, 10 sind mittels lösbaren Einrichtungen 12 verbindbar. Die lösbaren Einrichtungen 12 umfassen Verbindungslaschen 13, die in Nuten 14 einer der Konsolen 10 zwischen einer Verriegelungsposition und mindestens einer Entriegelungsposition entlang von Verbindungsachsen V, insbesondere vertikal, verfahrbar geführt sind. Vorzugsweise sind die Nuten 14 an der Konsole 10 der Schuhwalze 2 mit den feststehenden Walzenzapfen 8 vorgesehen.

Jede Verbindungslasche 13 weist ein parallel zu einer Verbindungsachse V sich erstreckendes Langloch 15 auf. Durch das Langloch 15 einer Verbindungslasche 13 sind in der Verriegelungsposition in die eine und die andere Konsole 7, 10 einsetzbare Befestigungsbolzen 16, 17 einsteckbar und in Eingriff bringbar mit gegenüberliegenden Kraftangriffsflächen 18, 19 des jeweiligen Langlochs 15.

Die Befestigungsbolzen 16, 17 sind vorzugsweise parallel zur Belastungsebene E in die jeweilige Konsole 7, 10 einsetzbar. Die Konsolen 7, 10 weisen dazu vorzugsweise Stecklöcher 20 auf. Die Langlöcher 15 der Verbindungslaschen 13 sind in ihrer Länge abgestimmt auf den Abstand der eingesetzten Befestigungsbolzen 16, 17 bei aufeinanderstehenden Konsolen, um diese abstandslos verriegeln zu können.

In der Verriegelungsposition, wie sie in Figur 2A dargestellt ist, schlagen die Befestigungsbolzen 16, 17 der einen und anderen Konsole 7, 10 an Kraftangriffsflächen 18, 19 an, die von inneren Schenkeln der Verbindungslaschen 13 gebildet werden.

In der mindestens einen Entriegelungsposition, wie sie in Figur 2B dargestellt ist, schlagen die Verbindungslaschen 13 gegen die in der mit Nuten 14 versehenen Konsole 10 einsteckbaren Befestigungsbolzen 16 an.

Die Verbindungslaschen 13 sind jeweils an einer Spindel 21 verfahrbar geführt, die mittels Motoren 22 drehbar ist. Zum Lösen der Verriegelung der Konsolen 7, 10 brauchen nur die einen Befestigungsbolzen 17 herausgenommen und die Verbindungslaschen 13 hochgezogen bzw. aus einer Eingriffsstellung mit der anderen Konsole 7 gefahren werden.

Die Konsolen 7, 10 sind an beiden Walzenenden vorzugsweise durch ein Paar Verbindungslaschen 13 mit jeweils zwei Befestigungsbolzen 16, 17 verriegelbar, wobei die Verbindungslaschen 13 in Nuten 14 symmetrisch zur Belastungsebene E verfahrbar angeordnet sind.

Mindestens eine Nutfläche 23 der Nuten 14 bildet vorzugsweise jeweils eine Gleitführung für die in dieser Nut 14 geführten Verbindungslasche 13. Die Nuten 14 können einseitig offen ausbildbar sein .

Die Nuten 14 der einen Konsolen 10 fluchten jeweils mit Ausnehmungen 24 der anderen Konsolen 7. Die Verbindungslaschen 13 werden mittels der Spindeln 21 mit einem vorderen Laschenende in diese Ausnehmungen verfahren zum Hintergreifen der einsetzbaren Befestigungsbolzen 17 in der Verriegelungsposition. Die Konsolen 7, 10 sind dabei unmittelbar aufeinandersitzend verbindbar. Die Konsolen 7, 10 besitzen dazu Stoßflächen 25, 26.

Die Konsolen 7, 10 werden ferner vorzugsweise in Maschinenlaufrichtung durch Passfedern oder Bolzen zueinander fixiert.

## Patentansprüche

1. Vorrichtung zum Bilden eines Langspalts zwischen einer Gegenwalze (1) und einer Schuhwalze (2) zum Behandeln einer Warenbahn, insbesondere einer Papierbahn, deren Walzenachsen (3, 4) in einer Belastungsebene (E) liegen, mit einer Gegenwalze (1), die über jeweils eine Walzenendbaugruppe (6) an jeweils einem Lager in einer ersten Konsole (7) abgestützt ist, mit einer Schuhwalze (2), die stationäre Lagerzapfen (8) aufweist, die jeweils über ein Lager (9) in jeweils einer zweiten Konsole (10) abgestützt sind, wobei eine der Konsolen (7, 10) an einem Ständer (11) befestigt ist, und mit lösbaren Einrichtungen (12) zum Verbinden der Konsolen (7, 10) aneinander, die lösbaren Verbindungselemente (12) Verbindungslaschen (13) umfassen, wobei jede Verbindungslasche (13) ein parallel zu einer Verbindungsachse (V) sich erstreckendes Langloch (15) aufweist, **dadurch gekennzeichnet, daß** die Verbindungslaschen (13) in Nuten (14) einer der Konsolen (10) zwischen einer Verriegelungsposition und mindestens einer Entriegelungsposition entlang von Verbindungsachsen (V) verfahrbar geführt sind und durch das Langloch (15) in der Verriegelungsposition in die eine und die andere Konsole (7, 10) einsetzbare Befestigungsbolzen (16, 17) einsteckbar und in Eingriff bringbar sind mit gegenüberliegenden Kraftangriffsflächen (18, 19) des jeweiligen Langlochs (15).

2. Vorrichtung zum Bilden eines Langspalts nach Anspruch 1, **dadurch gekennzeichnet, daß** die Befestigungsbolzen (16, 17) symmetrisch zur Belastungsebene (E) in die jeweilige Konsole (7, 10) einsetzbar sind.

3. Vorrichtung zum Bilden eines Langspalts nach Anspruch 1 oder 2, **dadurch gekennzeichnet, daß** in der Verriegelungsposition die Befestigungsbolzen (16, 17) der einen und anderen Konsole (7, 10) an Kraftangriffsflächen (18, 19) anschlagen, die von inneren Schenkeln der Verbindungslaschen (13) gebildet sind.

4. Vorrichtung nach einem der Ansprüche 1 bis 3, **dadurch gekennzeichnet, daß** in der mindestens einen Entriegelungsposition die Verbindungslaschen (13) gegen die in der mit Nuten (14) versehenen Konsole (10) einsteckbaren Befestigungsbolzen (16) anschlagbar sind.

5. Vorrichtung nach einem der Ansprüche 1 bis 4, **dadurch gekennzeichnet, daß** die Verbindungslaschen (13) jeweils an einer Spindel (21) verfahrbar geführt sind.

6. Vorrichtung nach einem der Ansprüche 1 bis 5, **dadurch gekennzeichnet, daß** die Konsolen (7, 10) durch ein Paar Verbindungslaschen (13) mit jeweils zwei Befestigungsbolzen (16, 17) verriegelbar sind, wobei die Verbindungslaschen (13) symmetrisch zur Belastungsebene (E) angeordnet sind.

7. Vorrichtung nach einem der Ansprüche 1 bis 6, **dadurch gekennzeichnet, daß** mindestens jeweils eine Nutfläche (23) der Nuten (14) eine Gleitführung für eine Verbindungslasche (13) bildet.

8. Vorrichtung nach einem der Ansprüche 1 bis 7, **dadurch gekennzeichnet, daß** die Nuten (14) einseitig offen ausgebildet sind.

9. Vorrichtung nach einem der Ansprüche 1 bis 8, **dadurch gekennzeichnet, daß** die Nuten (14) der einen Konsolen (10) fluchten mit Ausnehmungen (24) der anderen Konsolen (7), in die Verbindungslaschen (13) mit einem vorderen Laschenende zum Hintergreifen der einsetzbaren Befestigungsbolzen (17) in der Verriegelungsposition verfahrbar sind.

10. Vorrichtung nach einem der Ansprüche 1 bis 9, **dadurch gekennzeichnet, daß** die Konsolen (7, 10) aufeinandersitzend verbindbar sind.

11. Vorrichtung nach Anspruch 10, **dadurch gekennzeichnet, daß** die Konsolen (7, 10) über Stoßflächen (25,26) verbindbar sind.

12. Vorrichtung nach einem der Ansprüche 1 bis 11, **dadurch gekennzeichnet, daß** die Konsolen (7, 10) in Maschinenlaufrichtung durch Passfedern oder Bolzen zueinander positionierbar sind.

13. Vorrichtung nach einem der Ansprüche 1 bis 12, **dadurch gekennzeichnet, daß** die Verbindungslaschen (13) in Nuten (14) verfahrbar sind, die in der zweiten Konsole (10) ausgebildet sind.

## Claims

1. Apparatus for forming an extended nip between a mating roll (1) and a shoe roll (2) for treating a product web, in particular a paper web, the roll axes (3, 4) of which lie in a loading plane (E), having a mating roll (1) which is supported via in each case one roll-end assembly (6) on in each case one bearing in a first bracket (7), having a shoe roll (2) which has stationary bearing journals (8) which are supported in each case via a bearing (9) in in each case one second bracket (10), one of the brackets (7, 10) being fastened to a stand (11), and having releasable devices (12) for connecting the brackets (7, 10) to one another, the releasable connecting elements (12) comprise connecting lugs (13), each connecting lug (13) having a slot (15) which extends parallel to a connecting axis (V), **characterized in that** said connecting lugs (13) are guided displaceably in grooves (14) of one of the brackets (10) between a locked position and at least one unlocked position along connecting axes (V), and through said slots (15) fastening pins (16, 17) which can be inserted in the locked position into one and the other bracket (7, 10) can be inserted and can be brought into engagement with opposite force action faces (18, 19) of the respective slot (15).

2. Apparatus for forming an extended nip according to claim 1, **characterized in that** the fastening pins (16, 17) can be inserted into the respective bracket (7, 10) symmetrically with respect to the loading plane (E).

3. Apparatus for forming an extended nip according to claim 1 or 2, **characterized in that**, in the locked position, the fastening pins (16, 17) of one and the other bracket (7, 10) come into contact with force action faces (18, 19) which are formed by inner limbs of the connecting lugs (13).

4. Apparatus according to one of claims 1 to 3, **characterized in that**, in the at least one unlocked position, the connecting lugs (13) can come into contact with the fastening pins (16) which can be inserted in the bracket (10) which is provided with grooves (14).

5. Apparatus according to one of claims 1 to 4, **characterized in that** the connecting lugs (13) are guided so as to be displaceable in each case on a spindle (21).

6. Apparatus according to one of claims 1 to 5, **characterized in that** the brackets (7, 10) can be locked by a pair of connecting lugs (13) which each have two fastening pins (16, 17), the connecting lugs (13) being arranged symmetrically with respect to the loading plane (E).

7. Apparatus according to one of claims 1 to 6, **characterized in that** at least in each case one groove face (23) of the grooves (14) forms a sliding guide for a connecting lug (13).

8. Apparatus according to one of claims 1 to 7, **characterized in that** the grooves (14) can be configured to be open on one side.

9. Apparatus according to one of claims 1 to 8, **characterized in that** the grooves (14) of one bracket (10) are aligned with recesses (24) of the other bracket (7), into which connecting lugs (13) with a front lug end for engaging behind the fastening bolts (17) which can be inserted can be displaced in the locked position.

10. Apparatus according to one of claims 1 to 9, **characterized in that** the brackets (7, 10) can be connected in a manner sitting on one another.

11. Apparatus according to claim 10, **characterized in that** the brackets (7, 10) can be connected via abutting faces (25, 26).

12. Apparatus according to one of claims 1 to 11, **characterized in that** the brackets (7, 10) can be positioned with respect to one another in the running direction of the machine by feather keys or pins.

13. Apparatus according to one of claims 1 to 12, **characterized in that** the connecting lugs (13) can be displaced in grooves (14) which are configured in the second bracket (10).

## Revendications

1. Dispositif pour former une emprise allongée entre un contre-rouleau (1) et un rouleau-sommier (2) pour traiter une bande de produit, en particulier une bande de papier, dont les axes des rouleaux (3, 4) se trouvent dans un plan de chargement (E), comprenant un contre-rouleau (1) qui est soutenu via un groupe structurel d'extrémité (6) respectif au niveau d'un palier respectif dans une première console (7), comprenant un rouleau-sommier (2) qui comprend des tenons de palier stationnaires (8), lesquels sont soutenus respectivement via un palier (9) dans une seconde console respective (10), l'une des consoles (7, 10) étant fixée sur un support (11), et comprenant des moyens détachables (12) pour relier les consoles (7, 10) l'une à l'autre, les éléments de liaison détachables (12) comprenant des pattes de liaison (13), dans lequel chaque patte de liaison (13) comporte un trou oblong (15) qui s'étend parallèlement à un axe de liaison (V), **caractérisé en ce que** les pattes de liaison (13) sont guidées en translation dans des gorges (14) de l'une des consoles (10) entre une position de verrouillage et au moins une position de déverrouillage le long d'un axe de liaison (V), et des goujons de fixation (16, 17) sont susceptibles d'être enfichés à travers le trou oblong (15) dans la position de verrouillage dans une console et dans l'autre (7, 10) et peuvent être amenés en engagement avec des surfaces d'application de force (18, 19) opposées du trou oblong respectif (15).

2. Dispositif pour former une emprise allongée selon la revendication 1, **caractérisé en ce que** les goujons de fixation (16, 17) peuvent être mis en place symétriquement par rapport au plan de chargement (E) dans la console respective (7, 10).

3. Dispositif pour former une emprise allongée selon la revendication 1 ou 2, **caractérisé en ce que**, dans la position de verrouillage, les goujons de fixation (16, 17) d'une console (7, 10) et de l'autre viennent buter contre des surfaces d'application de force (18, 19) qui sont formées par des branches intérieures des pattes de liaison (13).

4. Dispositif selon l'une des revendications 1 à 3, **caractérisé en ce que**, dans ladite au moins une position de déverrouillage, les pattes de liaison (13) sont susceptibles de venir buter contre les goujons de fixation (16) susceptibles d'être enfichés dans la console (10) pourvue de gorges (14).

5. Dispositif selon l'une des revendications 1 à 4, **caractérisé en ce que** les pattes de liaison (13) sont guidées en translation chacune sur une broche (21).

6. Dispositif selon l'une des revendications 1 à 5, **caractérisé en ce que** les consoles (7, 10) sont susceptibles d'être verrouillées par une paire de pattes de liaison (13) avec respectivement deux goujons de fixation (16, 17), les pattes de liaison (13) étant agencées symétriquement par rapport au plan de chargement (E).

7. Dispositif selon l'une des revendications 1 à 6, **caractérisé en ce qu'**au moins une surface respective (23) des gorges (14) forme un guidage coulissant pour une patte de liaison (13).

8. Dispositif selon l'une des revendications 1 à 7, **caractérisé en ce que** les gorges (14) sont réalisées ouvertes sur un côté.

9. Dispositif selon l'une des revendications 1 à 8, **caractérisé en ce que** les gorges (14) de l'une des consoles (10) sont alignées avec des évidements (24) des autres consoles (7), dans lesquels des pattes de liaison (13) sont déplaçables avec une extrémité de patte antérieure afin d'engager par l'arrière les goujons de fixation (17) mis en place dans la position de verrouillage.

10. Dispositif selon l'une des revendications 1 à 9, **caractérisé en ce que** les consoles (7, 10) peuvent être reliées en étant posées l'une sur l'autre.

11. Dispositif selon la revendication 10, **caractérisé en ce que** les consoles (7, 10) sont susceptibles d'être reliées via des surfaces d'aboutement (25, 26).

12. Dispositif selon l'une des revendications 1 à 11, **caractérisé en ce que** les consoles (7, 10) sont susceptibles d'être positionnées les unes par rapport aux autres dans la direction de déplacement de la machine par des languettes d'ajustement ou des goujons.

13. Dispositif selon l'une des revendications 1 à 12, **caractérisé en ce que** les pattes de liaison (13) sont déplaçables dans des gorges (14) qui sont ménagées dans la seconde console (10).
